# EUROPÄISCHE PATENTSCHRIFT

(11) **EP 2 188 525 B1**
(45) Veröffentlichungstag und Bekanntmachung des Hinweises auf die Patenterteilung: **20.07.2011**
(21) Anmeldenummer: 08802955.8
(22) Anmeldetag: 01.08.2008
(51) Int. Cl.: F04B 1/04

(54) **PUMPE, INSBESONDERE KRAFTSTOFFHOCHDRUCKPUMPE**
PUMP, PARTICULARLY HIGH-PRESSURE FUEL PUMP
POMPE, NOTAMMENT POMPE DE CARBURANT À HAUTE PRESSION

(30) Priorität: 16.08.2007 DE 102007038525
(43) Veröffentlichungstag der Anmeldung: 26.05.2010
(73) Patentinhaber: Robert Bosch GmbH, 70442 Stuttgart (DE)
(72) Erfinder: BOECKING, Friedrich, 70499 Stuttgart (DE)
(86) Internationale Anmeldenummer: PCT/EP2008/060172
(87) Internationale Veröffentlichungsnummer: WO 2009/021865

(56) Entgegenhaltungen:
- DE-A1- 19 503 621
- DE-A1- 19 848 040
- DE-U- 7 305 570

## Beschreibung

### Stand der Technik

Die Erfindung geht aus von einer Pumpe, insbesondere Kraftstoffhochdruckpumpe nach der Gattung des Anspruchs 1.

Eine solche Pumpe ist durch die DE 73 05 570 U bekannt, die den nächstkommenden Stand der Technik darstellt Diese Pumpe weist wenigstens einen Pumpenkolben auf, der in einer Zylinderbohrung eines Gehäuseteils der Pumpe dicht geführt ist. Die Pumpe weist außerdem eine Antriebswelle auf, die mit einem Antriebsabschnitt in Form eines Nockens oder Exzenters versehen ist, durch den der wenigstens eine Pumpenkolben zumindest mittelbar in einer Hubbewegung angetrieben wird. Der wenigstens eine Pumpenkolben ist durch ein Federelement zumindest mittelbar zum Antriebsabschnitt der Antriebswelle hin beaufschlagt. Beim Förderhub des Pumpenkolbens wird dieser gegen die Kraft des Federelements durch den Antriebsabschnitt in die Zylinderbohrung hineinbewegt und beim Saughub des Pumpenkolbens wird dieser durch die Kraft des Federelements aus der Zylinderbohrung herausbewegt. Das Federelement ist als eine Bügelfeder ausgebildet, die mit dem Pumpenkolben verbunden ist und die über den Umfang der Antriebswelle auf die gegenüberliegende Seite der Antriebswelle verläuft und dort befestigt ist. Die Bügelfeder bildet dabei ein Kopplungselement, das an der Antriebswelle vorbei verläuft. Bei dieser Ausbildung und Anordnung des Federelements ist ein großer Bauraum über den Umfang der Antriebswelle erforderlich, was zu einer entsprechend großen Baugröße der Pumpe führt.

Durch die DE 195 03 621 A1 ist ebenfalls eine Pumpe bekannt, die wenigstens einen Pumpenkolben aufweist, der in einer Zylinderbohrung eines Gehäuseteils der Pumpe dicht geführt ist. Die Pumpe weist außerdem eine Antriebswelle auf, die mit einem Antriebsabschnitt in Form eines Nockens oder Exzenters versehen ist, durch den der wenigstens eine Pumpenkolben zumindest mittelbar in einer Hubbewegung angetrieben wird. Der wenigstens eine Pumpenkolben ist durch ein Federelement zumindest mittelbar zum Antriebsabschnitt der Antriebswelle hin beaufschlagt. Beim Förderhub des Pumpenkolbens wird dieser gegen die Kraft des Federelements durch den Antriebsabschnitt in die Zylinderbohrung hineinbewegt und beim Saughub des Pumpenkolbens wird dieser durch die Kraft des Federelements aus der Zylinderbohrung herausbewegt. Das Federelement ist hier ebenfalls als eine Bügelfeder ausgebildet, die mit dem Pumpenkolben verbunden ist und die über den Umfang der Antriebswelle auf die gegenüberliegende Seite der Antriebswelle verläuft und dort befestigt ist. Auch hier ist somit ein großer Bauraum über den Umfang der Antriebswelle erforderlich, was zu einer entsprechenden Baugröße der Pumpe führt.

### Vorteile der Erfindung

Die erfindungsgemäße Pumpe mit den Merkmalen gemäß Anspruch 1 hat demgegenüber den Vorteil, dass die Kopplungsvorrichtung platzsparend angeordnet ist, wodurch die Baugröße der Pumpe gering gehalten werden kann.

### Offenbarung der Erfindung

### Vorteile der Erfindung

Die erfindungsgemäße Pumpe mit den Merkmalen gemäß Anspruch 1 hat demgegenüber den Vorteil, dass durch die Anordnung des Federelements auf der dem Pumpenkolben gegenüberliegenden Seite der Antriebswelle das Gehäuseteil in dessen die Zylinderbohrung umgebendem Bereich mit großer

Wandstärke ausgebildet werden kann, so dass keine oder nur geringe

Leckageverluste durch eine Aufweitung der Zylinderbohrung entstehen.

In den abhängigen Ansprüchen sind vorteilhafte Ausgestaltungen und

Weiterbildungen der erfindungsgemäßen Pumpe angegeben. Durch die

Ausbildung gemäß Anspruch 2 ist eine einfache Ausführung und platzsparende

Anordnung der Kopplungsvorrichtung ermöglicht

### Zeichnungen

Ausführungsbeispiele der Erfindung sind in den Zeichnungen dargestellt und in der nachfolgenden Beschreibung näher erläutert. Es zeigen Figur 1 ausschnittsweise eine Pumpe in einem Längsschnitt, Figur 2 die Pumpe gemäβ einer modifitierten Ausführung in einem Querschnitt entlang Linie II-II in Figur 1 und Figur 3 eine modifizierte Ausführung der Pumpe im Querschnitt II-II.

### Beschreibung des Ausführungsbeispiels

In den Figuren 1 bis 3 ist eine Pumpe dargestellt, die insbesondere eine Kraftstoffhochdruckpumpe für eine Kraftstoffeinspritzeinrichtung einer

Brennkraftmaschine ist Die Pumpe weist ein Gehäuse 10 auf, das mehrteilig ausgebildet sein kann und in dem in einem Gehäuseteil 12 eine rotierend angetriebene Antriebswelle 14 um eine Drehachse 15 drehbar angeordnet ist Die Antriebswelle 14 ist im Gehäuseteil 12 über zwei in Richtung der Drehachse 15 der Antriebswelle 14 voneinander beabstandete Lagerstellen gelagert In einem zwischen den beiden Lagerstellen liegenden Bereich weist die Antriebswelle 14 wenigstens einen Antriebsabschnitt 16 auf, der ein Nocken oder ein Exzenter

sein kann. Die Pumpe weist wenigstens ein oder mehrere Pumpenelemente mit jeweils einem Pumpenkolben 20 auf, der durch den Antriebsabschnitt 16 der Antriebswelle 14 zumindest mittelbar in einer Hubbewegung in zumindest annähernd radialer Richtung zur Drehachse 15 der Antriebswelle 14 angetrieben wird. Der Pumpenkolben 20 ist in einer Zylinderbohrung 22 eines Gehäuseteils 24 der Pumpe dicht geführt. Mit seinem der Antriebswelle 14 abgewandten Ende begrenzt der Pumpenkolben 20 in der Zylinderbohrung 22 einen Pumpenarbeitsraum 26. Der Pumpenarbeitsraum 26 weist über ein in diesen hinein öffnendes Einlassrückschlagvenfil 30 eine Verbindung mit einem von einer Förderpumpe 32 herführenden Zulauf 34 auf, über den der Pumpenarbeitsraum 26 beim radial nach innen zur Drehachse 15 der Antriebswelle 14 gerichteten Saughub des Pumpenkolbens 20 mit Kraftstoff befüllt wird. Der Pumpenarbeitsraum 26 weist außerdem über ein aus diesem heraus öffnendes Auslassrückschlagventil 36 eine Verbindung mit einem Ablauf 38 auf, der beispielsweise zu einem Kraftstoffhochdruckspeicher 40 führt und über den beim radial nach außen von der Drehachse 15 der Antriebswelle 14 weg gerichteten Förderhub des Pumpenkolbens 20 Kraftstoff aus dem Pumpenarbeitsraum 26 verdrängt wird.

Das Gehäuseteil 24 weist einen flanschartigen Bereich 42 auf, der am Gehäuseteil 12 aufliegt, und einen vom Bereich 42 abstehenden zylindrischen Ansatz 44 auf, der in eine zumindest annähernd radial zur Drehachse 15 der Antriebswelle 14 verlaufende Öffnung 46, die beispielsweise als Bohrung ausgebildet ist, im Gehäuseteil 12 hineinragt. Die Zylinderbohrung 22 verläuft ausgehend von der Stirnseite des Ansatzes 44 durch den Ansatz 44 bis in den Bereich 42, wo der Pumpenarbeitsraum 26 angeordnet ist. Im Bereich 42 sind auch das Einlassventil 30 und das Auslassventil 36 angeordnet. Am Übergang vom Bereich 42 zum Ansatz 44 ist ein im Durchmesser gegenüber dem Ansatz 44 größerer Zentrierbund 43 vorgesehen, der mit geringem Spiel in die Bohrung 46 eintritt und eine Zentrierung des Gehäuseteils 24 bezüglich des Gehäuseteils 12 sicherstellt.

Beim dargestellten Ausführungsbeispiel ist der Antriebsabschnitt 16 der Antriebswelle 14 gemäß Figur 2 als Doppelnocken ausgebildet und der Pumpenkolben 20 stützt sich über einen Rollenstößel 48 am Doppelnocken ab. Der Rollenstößel 48 umfasst einen in der Bohrung 46 des Gehäuseteils 24 über seinen Außenmantel geführten hülsenförmigen Stößelkörper 50, einen im Stößelkörper 50 eingesetzten Rollenschuh 52 und eine in einer Aufnahme 53 im Rollenschuh 52 drehbar gelagerte Rolle 54. Die Rolle 54 rollt auf dem Doppelnocken 16 ab und ist in der Aufnahme 53 gleitend geführt. Alternativ kann der Stößelkörper 50 auch über seinen Innenmantel auf dem Ansatz 44 des Gehäuseteils 24 geführt sein. Der Pumpenkolben 20 weist einen im Durchmesser gegenüber dem in der Zylinderbohrung 22 geführten Bereich vergrößerten Kolbenfuß auf, über den der Pumpenkolben 20 mit dem Rollenstößel 48 in Richtung seiner Längsachse gekoppelt ist

Alternativ kann auch gemäß einer in Figur 3 dargestellten modifizierten Ausführung der Pumpe vorgesehen sein, dass der Antriebsabschnitt 16 der Antriebswelle 14 als Exzenter ausgebildet ist, wobei der Pumpenkolben 20 direkt oder über einen Stößel, beispielsweise einen Tassenstößel 148, am Exzenter oder an einem auf dem Exzenter drehbar gelagerten Ring 150 anliegt. Der Ring 150 kann im Bereich der Anlage des Pumpenkolbens 20 bzw. des Stößels 148 eine zumindest annähernd ebene Abflachung 152 aufweisen.

Die Anlage des Pumpenkolbens 20 über den Rollenstößel 48 am Antriebsabschnitt 16 der Antriebswelle 14 beim Saughub des Pumpenkolbens 20 wird durch ein Federelement 56 sichergestellt Das Federelement 56 ist auf der dem Pumpenkolben 20 gegenüberliegenden Seite der Antriebswelle 14 im Gehäuse 10 der Pumpe angeordnet Das Federelement 56 greift über eine Kopplungsvorrichtung 58 zumindest mittelbar am Pumpenkolben 20 an. Beim dargestellten Ausführungsbeispiel ist die Kopplungsvorrichtung 58 mit dem Stößelkörper 50 des Rollenstößels 48 bzw. dem Stößel 148 verbunden und über diesen somit mittelbar mit dem Pumpenkolben 20. Die Kopplungsvorrichtung 58 weist zwei trägerförmige Teile 60 auf, wobei jeweils ein Träger 60 seitlich neben dem Antriebsabschnitt 16 der Antriebswelle 14 angeordnet ist Die Träger 60 sind so ausgebildet, dass diese wie in Figur 1 dargestellt in Richtung der Drehachse 15 der Antriebswelle 14 eine geringe Dicke aufweisen. In Richtung der Drehachse 15 der Antriebswelle 15 betrachtet weisen die Träger 60 wie in den Figuren 2 und 3 dargestellt einen mittleren nabenartigen Bereich 62 mit großer Breite im Bereich der Antriebswelle 14 und an diesen anschließende, von der Antriebswelle 14 radial wegverlaufende Arme 64 mit geringerer Breite auf. Die Arme 64 sind einander zumindest annähernd diametral gegenüberliegende angeordnet. Im Nabenbereich 62 der Träger 60 ist jeweils ein Langloch 66 eingebracht, durch das die Antriebswelle 14 hindurchtritt. Die beiden Träger 60 der Kopplungsvorrichtung 58 sind vorzugsweise identisch ausgebildet, um den Fertigungsaufwand gering zu halten.

Die zum Stößelkörper 50 verlaufenden Arme 64 der Träger 60 der Kopplungsvorrichtung 58 sind an ihren Endbereichen mit dem Stößelkörper 50 bzw. dem Stößel 148 verbunden, beispielsweise mittels Schrauben, Nieten, durch eine Schweißverbindung oder auf andere Weise. Die Arme 64 der Träger 60 der Kopplungsvorrichtung 58 erstrecken sich etwa bis auf Höhe des Fußes des Pumpenkolbens 20 und enden mit Abstand vor der Stirnseite des Ansatzes 44 des Gehäuseteils 24. Die auf der dem Pumpenkolben 20 abgewandten Seite der Antriebswelle 14 angeordneten Arme 64 der Träger 60 der Kopplungsvorrichtung 58 sind mittels eines tellerförmigen Bauteils 68 an ihren Enden miteinander verbunden. Das Federelement 56 ist beispielsweise als zylindrische Schraubendruckfeder ausgebildet und zwischen dem Bauteil 68 und einer im Gehäuse 10 der Pumpe dem Antriebsabschnitt 16 der Antriebswelle 14 benachbart angeordneten ortsfesten Abstützung 70 eingespannt. Die ortsfeste Abstützung 70 ist dabei mit ausreichend Abstand vom Antriebsabschnitt 16 angeordnet, um bei der Drehung der Antriebswelle 14 eine Berührung mit dem Antriebsabschnitt 16 zu vermeiden.

Beim Betrieb der Pumpe führt der Pumpenkolben 20 zusammen mit dem Rollenstößel 48 eine Hubbewegung aus. Diese Hubbewegung führt auch die Kopplungsvorrichtung 58 aus, wobei das Federelement 56 abwechselnd komprimiert und entspannt wird. Durch die Langlöcher 66 in den Trägern 60 der Kopplungsvorrichtung 58 ist die Hubbewegung der Kopplungsvorrichtung 58 bezüglich der Antriebswelle 14 ermöglicht. Durch die Anordnung des Federelements 56 auf der dem Pumpenkolben 20 gegenüberliegenden Seite der Antriebswelle 14 ist zwischen dem Abschnitt 44 des Gehäuseteils 24 und der Bohrung 46 im Gehäuseteil 12 nur ein Ringspalt mit geringer Breite zur Aufnahme des Stößelkörpers 50 erforderlich. Der Stößelkörper 50 kann dabei mit geringer Wandstärke ausgeführt werden, so dass der Ringspalt entsprechend schmal gehalten werden kann. Dies ermöglicht eine Ausführung des Ansatzes 44 des Gehäuseteils 24 bis zu dessen Stirnseite mit großer Wandstärke, wodurch sich die Zylinderbohrung 22 unter der Wirkung des Hochdrucks im Pumpenarbeitsraum 26 beim Förderhub des Pumpenkolbens 20 nur wenig aufweitet und entsprechend geringe Leckageverluste aus dem Pumpenarbeitsraum 26 auftreten.

Bei der vorstehenden Beschreibung ist nur ein Pumpenkolben 20 erläutert, wobei die Pumpe auch mehrere, beispielsweise zwei Pumpenkolben 20 aufweisen kann. Die beiden Pumpenkolben 20 können dabei unter einem Winkel von etwa 90° um die Drehachse 15 der Antriebswelle 14 zueinander verdreht angeordnet sein, wobei dann an jedem Pumpenkolben 20 über eine Kopplungsvorrichtung 58 das zugeordnete Federelement 56 angreift, das auf der dem Pumpenkolben 20 gegenüberliegenden Seite der Antriebswelle 14 angeordnet ist. Die Kopplungsvorrichtungen 58 der beiden Pumpenkolben 20 verlaufen dabei vorzugsweise in Richtung der Drehachse 15 der Antriebswelle 14 zu einander versetzt, so dass diese sich gegenseitig nicht behindern.

## Patentansprüche

1. Pumpe, insbesondere Kraftstoffhochdruckpumpe, mit einem Gehäuse (10,12,24), mit einer Antriebswelle (14), die rotierend angetrieben wird und wenigstens einen Antriebsabschnitt (16) aufweist, mit wenigstens einem Pumpenkolben (20), der in einer Zylinderbohrung (22) eines Gehäuseteils (24) der Pumpe dicht geführt ist und der durch den Antriebsabschnitt (16) der Antriebswelle (14) zumindest mittelbar in einer Hubbewegung angetrieben wird, wobei der wenigstens eine Pumpenkolben (20) durch ein Federelement (56) zumindest mittelbar zum Antriebsabschnitt (16) der Antriebswelle (14) hin beaufschlagt ist, wobei das Federelement (56) auf der dem Pumpenkolben (20) gegenüberliegenden Seite der Antriebswelle (14) angeordnet ist und über eine an der Antriebswelle (14) vorbei verlaufende Kopplungsvorrichtung (58) zumindest mittelbar am Pumpenkolben (20) angreift, **dadurch gekennzeichnet, dass** die Kopplungsvorrichtung (58) zwei Träger (60) aufweist, wobei jeweils ein Träger (60) seitlich neben dem Antriebsabschnitt (16) der Antriebswelle (14) angeordnet ist und zumindest mittelbar mit dem Pumpenkolben (20) verbunden ist

2. Pumpe nach Anspruch 1, **dadurch gekennzeichnet, dass** die beiden Träger (60) der Kopplungsvorrichtung (58) jeweils ein Langloch (66) aufweisen, durch das die Antriebswelle (14) hindurchtritt.

3. Pumpe nach einem der Anspruch 2, **dadurch gekennzeichnet, dass** die Träger (60) der Kopplungsvorrichtung (58) in Richtung der Drehachse (15) der Antriebswelle (14) betrachtet jeweils einen mittleren Bereich (62) mit großer Breite aufweisen, in dem das Langloch (66) angeordnet ist, und jeweils zwei vom mittleren Bereich (62) ausgehende, einander gegenüberliegende Arme (64) mit geringerer Breite aufweisen.

4. Pumpe nach Anspruch 3, **dadurch gekennzeichnet, dass** die dem Pumpenkolben (20) zugewandten Arme (64) der Träger (60) der Kopplungsvorrichtung (58) an ihren Endbereichen zumindest mittelbar mit dem Pumpenkolben (20) verbunden sind.

5. Pumpe nach Anspruch 3 oder 4, **dadurch gekennzeichnet, dass** das Federelement (56) zwischen den Endbereichen der dem Pumpenkolben (20) abgewandten Arme (64) der Kopplungsvorrichtung (58) und einer nahe der Antriebswelle (14) angeordneten ortsfesten Abstützung (70) eingespannt ist

6. Pumpe nach einem der vorstehenden Ansprüche, **dadurch gekennzeichnet, dass** der Pumpenkolben (20) über ein Stützelement (48) am Antriebsabschnitt (16) der Antriebswelle (14) anliegt und dass die Kopplungsvorrichtung (58) mit dem Stützelement (48) verbunden ist.

## Claims

1. Pump, in particular high-pressure fuel pump, with a casing (10, 12, 24), with a drive shaft (14) which is driven in rotation and has at least one drive portion (16), and with at least one pump piston (20) which is sealingly guided in a cylinder bore (22) of a casing part (24) of the pump and is driven at least indirectly in a lifting movement by the drive portion (16) of the drive shaft (14), the at least one pump piston (20) being acted upon at least indirectly by a spring element (56) towards the drive portion (16) of the drive shaft (14), the spring element (56) being arranged on that side of the drive shaft (14) which lies opposite the pump piston (20) and engaging at least indirectly on the pump piston (20) via a coupling device (58) running past the drive shaft (14), **characterized in that** the coupling device (58) has two bearers (60), in each case a bearer (60) being arranged laterally next to the drive portion (16) of the drive shaft (14) and being connected at least indirectly to the pump piston (20).

2. Pump according to Claim 1, **characterized in that** the two bearers (60) of the coupling device (58) have in each case a long hole (66) through which the drive shaft (14) passes.

3. Pump according to Claim 2, **characterized in that**, as seen in the direction of the axis of rotation (15) of the drive shaft (14), the bearers (60) of the coupling device (58) have in each case a middle region (62) of large width, in which the long hole (66) is arranged, and have in each case two arms (64) of smaller width emanating from the middle region (62) in a line opposite one another.

4. Pump according to Claim 3, **characterized in that** the arms (64), facing the pump piston (20), of the bearers (60) of the coupling device (58) are connected at their end regions at least indirectly to the pump piston (20).

5. Pump according to Claim 3 or 4, **characterized in that** the spring element (56) is tension-mounted between the end regions of the arms (64) of the coupling device (58) which face away from the pump piston (20) and a fixed support (70) arranged near the drive shaft (14).

6. Pump according to one of the preceding claims, **characterized in that** the pump piston (20) bears via a supporting element (48) against the drive portion (16) of the drive shaft (14), and **in that** the coupling device (58) is connected to the supporting element (48).

## Revendications

1. Pompe, notamment pompe de carburant haute pression, comprenant un boîtier (10, 12, 24), un arbre d'entraînement (14) qui est entraîné en rotation et qui présente au moins une portion d'entraînement (16), au moins un piston de pompe (20) qui est guidé de manière hermétique dans un alésage cylindrique (22) d'une partie de boîtier (24) de la pompe et qui est entraîné de manière au moins indirecte en un mouvement alternatif par la portion d'entraînement (16) de l'arbre d'entraînement (14), l'au moins un piston de pompe (20) étant sollicité par un élément de ressort (56) au moins de manière indirecte vers la portion d'entraînement (16) de l'arbre d'entraînement (14), l'élément de ressort (56) étant disposé du côté de l'arbre d'entraînement (14) opposé au piston de pompe (20) et venant en prise par le biais d'un dispositif d'accouplement (58) s'étendant devant l'arbre d'entraînement (14) au moins de manière indirecte sur le piston de pompe (20), **caractérisée en ce que** le dispositif d'accouplement (58) présente deux supports (60), un support (60) étant à chaque fois disposé latéralement à côté de la portion d'entraînement (16) de l'arbre d'entraîneinent (14) et étant connecté au moins de manière indirecte au piston de pompe (20).

2. Pompe selon la revendication 1, **caractérisée en ce que** les deux supports (60) du dispositif d'accouplement (58) présentent à chaque fois un trou oblong (66) à travers lequel passe l'arbre d'entraînement (14).

3. Pompe selon la revendication 2, **caractérisée en ce que** les supports (60) du dispositif d'accouplement (58), vus dans la direction de l'axe de rotation (15) de l'arbre d'entraînement (14), présentent à chaque fois une région centrale (62) de grande largeur, dans laquelle est disposé le trou oblong (66), et présentent à chaque fois deux bras (64) de plus petite largeur opposés l'un à l'autre et partant de la région centrale (62).

4. Pompe selon la revendication 3, **caractérisée en ce que** les bras (64) des supports (60) du dispositif d'accouplement (58) tournés vers le piston de pompe (20) sont connectés au niveau de leurs régions d'extrémité au moins de manière indirecte au piston de pompe (20).

5. Pompe selon la revendication 3 ou 4, **caractérisée en ce que** l'élément de ressort (56) est serré entre les régions d'extrémité des bras (64) du dispositif d'accouplement (58) opposés au piston de pompe (20) et un appui (70) fixe disposé à proximité de l'arbre d'entraînement (14).

6. Pompe selon l'une quelconque des revendication précédentes, **caractérisé en ce que** le piston de pompe (20) s'applique par le biais d'un élément de support (48) sur la portion d'entraînement (16) de l'arbre d'entraînement (14) et **en ce que** le dispositif d'accouplement (58) est connecté à l'élément de support (48).
